# EUROPÄISCHE PATENTANMELDUNG

(11) **EP 2 730 182 A2**
(43) Veröffentlichungstag der Anmeldung: **14.05.2014**
(21) Anmeldenummer: 13160313.6
(22) Anmeldetag: 21.03.2013
(51) Int. Cl.: A24C 5/36

(54) **Vorrichtung und Verfahren zur Rückgewinnung von Rauchartikelteilen aus Rauchartikeln**

(30) Priorität: 08.11.2012 DE 102012021777
(71) Anmelder: Köhl Maschinenbau AG, 6868 Wecker (LU)
(72) Erfinder: Werner, Hartmut, 21395 Tespe (DE); Sachse, Alexander, 66620 Nonnweiler (DE)
(74) Vertreter: GROSSE SCHUMACHER KNAUER VON HIRSCHHAUSEN

(57) **Zusammenfassung**

Die vorliegende Erfindung betrifft Vorrichtung zur Rückgewinnung von Rauchartikelteilen aus Rauchartikeln mit einer Fördervorrichtung 20 zum Bewegen von Rauchartikeln 10 entlang einer Förderrichtung X, mit wenigstens einer Schneidevorrichtung 55, 70; und wenigstens einer Ausschleusvorrichtung 35, 36, 57, 73 zum Entfernen eines Rauchartikelteiles 14, 77 und/oder einer Ausstoßvorrichtung 80 für im Filter 14 befindliche Körper 16 wie Aromakugeln bereitgestellt. Ferner betrifft die Erfindung ein Verfahren zur Rückgewinnung von Rauchartikelteilen aus Rauchartikeln, aufweisend die folgenden Verfahrensschritte: Fördern 101 von Rauchartikeln 10 in einer Fördervorrichtung 20 zu wenigstens einer Schneidevorrichtung 55, 70; Schneiden eines Filters 14 eines Rauchartikels 10; Entfernen von Rauchartikelteilen vorzugsweise Filterabschnitten mittels einer Ausschleusvorrichtung 35, 36, 57, 73 und/oder Entfernen eines Körpers aus dem Filter mittels einer Ausstoßvorrichtung 80.

## Beschreibung

Die Erfindung betrifft eine Vorrichtung und ein Verfahren zur Rückgewinnung von Rauchartikelteilen aus Rauchartikeln.

Unter Rauchartikel werden insbesondere Zigaretten, Zigarillos mit oder ohne Filter sowie Filterstäbe allein verstanden. Dabei können die Filter als Sonderfilter ausgebildet sein. Beispielsweise kann ein Filter als Multisegmentfilter ausgebildet sein und adsorbierende Materialien wie Aktivkohle enthalten.

Zudem ist es seit einiger Zeit bekannt, dass in einem Filter Zusatzstoffe und insbesondere Aromastoffe eingebracht werden. Diese liegen insbesondere in flüssiger oder gelartiger Form vor. Die Zusatzstoffe können direkt in den Filter eingespritzt oder auch mit Hilfe eines mit dem Zusatzstoff befüllten Körpers in den Filter eingesetzt werden Diese Körper können bei Bedarf durch Druckausübung auf den Filter vom Benutzer zerstört werden, um die darin befindlichen Zusatzstoffe freizusetzen und somit den Geschmack des Rauchartikels zu beeinflussen. Diese Körper liegen insbesondere als Kapseln oder Kugeln vor, werden im Folgenden jedoch vereinfacht als Körper bezeichnet.

Als Zusatzstoffe und insbesondere Aroma- und Geschmacksstoffe für derartige Körper sind Menthol, Mint, Eukalyptus, Fruchtgeschmack oder andere geeignete Geschmacksstoffe sowie Mischungen davon bekannt. Ferner können in Körpern Modifiziermittel eingesetzt werden, die den Rauch neutralisieren, abmildern, befeuchten oder kühlen. Im Weiteren werden diese Stoffe verallgemeinert als Zusatzstoffe bezeichnet.

Bei der Zigarettenherstellung ist es die Regel, dass funktionell unbrauchbare bzw. den geforderten hohen Standards nicht entsprechende Produkte als Ausschuss aussortiert werden. Beispielsweise sind Zigaretten, die nicht vorgegebene Tabakmengen enthalten, Ausschussware. Die im Vergleich zur Papierumhüllung wertvolleren Bestandteile solcher Ausschusszigaretten, nämlich der Tabak, die Körper sowie die Aktivkohle sollen möglichst zurückgewonnen werden, um diese der Produktion wieder zuzuführen. Hierzu sind bereits Rückgewinnungsvorrichtungen als sogenannte "Reclaimer" bekannt, die die Zigarettenhülsen beispielsweise zerdrücken und anschließend sieben, um den Tabak wiederzugewinnen.

Dabei besteht der Nachteil, dass Teilchen des Zigarettenpapiers oder gegebenenfalls Teile des Filters in den Tabak eingemischt werden können. Insbesondere bei Multisegmentfiltern besteht das Problem, dass beim Zerlegen der Filterzigaretten der Tabak mit Bestandteilen wie Aktivkohlepartikeln oder Menthol kontaminieren kann. Auch ergibt sich hierbei das Problem, dass die Körper zerstört werden und die somit freigesetzten Zusatzstoffe den Tabak verunreinigen. Daher besteht die Notwendigkeit, eine verbesserte Tabakrückgewinnungsvorrichtung zur Verfügung zu stellen, die den Tabak möglichst vollständig und rein wiedergewinnt sowie die Körper ohne Zerstörung aus einer Zigarette entfernen kann.

Vor diesem Hintergrund ist es Aufgabe der Erfindung eine Vorrichtung und Verfahren zur Rückgewinnung von Rauchartikelteilen aus Rauchartikeln bereitzustellen, wobei eine Beeinträchtigung der Qualität und Reinheit des zurückgewonnen Tabaks nahezu ausgeschlossen werden kann und auch die weiteren Rauchartikelteile wie der gesamte Filter oder Teile des Filters bei Filterzigaretten zurückgewonnen werden können.

Für Zigaretten mit Sonderfiltern besteht ferner die Aufgabe, eine Rückgewinnungsvorrichtung zur Rückgewinnung der Körper bzw. der entsprechenden Filtersegmente aufzuzeigen, ohne dass diese Teile bei der Rückgewinnung Schaden nehmen oder die Qualität bzw. Reinheit anderer Rauchartikelteile beeinflussen.

Diese Aufgabe wird erfindungsgemäß durch eine Vorrichtung zur Rückgewinnung von Rauchartikelteilen nach Anspruch 1 und ein Verfahren zur Rückgewinnung von Tabak nach Anspruch 13 gelöst. Vorteilhafte Weiterbildungen der erfindungsgemäßen Vorrichtung und des erfindungsgemäßen Verfahrens ergeben sich aus den Unteransprüchen.

Die erfindungsgemäße Vorrichtung zur Rückgewinnung von Rauchartikelteilen aus Rauchartikeln weist wenigstens eine Fördervorrichtung zum Bewegen der Rauchartikeln entlang einer Förderrichtung auf sowie wenigstens eine Schneidevorrichtung und wenigstens eine Ausschleusvorrichtung zum Entfernen eines Rauchartikelteiles und/oder eine Ausstoßvorrichtung zum Entfernen eines Körpers aus einem Filter eines Rauchartikels.

Durch die wenigstens eine Schneidevorrichtung kann ein Rauchartikelteil, und vorzugsweise einen Teil eines Filters bzw. der gesamte Filter abgeschnitten werden. Ein von der Schneidevorrichtung abgetrennter Filterabschnitt kann anschließend durch die Ausschleusvorrichtung von der Fördervorrichtung entfernt werden und separat gesammelt werden. Dies hat den Vorteil. dass Sonderfilter oder darin befindliche Abschnitte wie Aktivkohlesegmente einfach separiert und anschließend zurückgewonnen werden können.

Zusätzlich oder alternativ zur Schneidevorrichtung kann eine Ausstoßvorrichtung für im Filter befindliche Körper vorgesehen sein. Sind derartige Körper am äußeren Rand des Filters angeordnet, können diese direkt durch die Ausstoßvorrichtung mechanisch entfernt werden und anschließend zur Wiederverwendung aufgefangen werden.

Sind Körper von Filtermaterial umgeben ist eine Kombination von Schneidevorrichtung und Ausstoßvorrichtung vorteilhaft. Dabei kann die Schneidevorrichtung nur einen Teil des Filters abtrennen, um einen oder mehrere im Filter befindliche Körper freizulegen, welche anschließend über die Ausstoßvorrichtung vom restlichen Filter getrennt werden.

Bei einer bevorzugten Ausführungsform der Erfindung ist die Fördervorrichtung als endloses Förderband mit einer Mehrzahl von Aufnahmen für die Rauchartikel ausgebildet.

Es ist zweckmäßig, dass das Förderband mehrere Mulden aufweist. Ein mehrmuldiges Förderbandes kann eine Vielzahl von Rauchartikel entlang einer linearen Prozessstrecke zu einer Vielzahl von Separiermitteln wie Schneidevorrichtungen oder Ausstoßvorrichtungen gefördert werden. Dabei sind die Aufnahmen parallel zueinander angeordnet, sodass die Rauchartikel quer zu ihrer Längsachse entlang einer linearen Prozessstrecke bewegt werden können. Hierbei ist es besonders vorteilhaft, wenn die Mulden derart ausgeformt sind, dass die in der Regel zylinderförmigen Rauchartikel in diesen aufgenommen werden können.

Zur Separierung ist es erforderlich, dass die Filterzigaretten so ausgerichtet sind, dass die diese filterseitig an dem Rand anliegen, an dem die Schneidevorrichtung und/oder Ausstoßvorrichtung angeordnet ist. Eine entsprechende Ausrichtung der Filter erfolgt zweckmäßigerweise vor der Aufgabe der Filterzigaretten auf das Förderband. Alternativ kann die Ausrichtung der Filterzigaretten auch auf dem Förderband selbst erfolgen. Dies ist insbesondere dann zweckmäßig, wenn auf jeder Seite des Förderbandes Schneidevorrichtungen und/oder Ausstoßvorrichtung vorgesehen ist.

Für eine Ausrichtung auf dem Förderband weist dieses vorzugsweise Aufnahmen mit einer Länge auf, die insgesamt wenigstens eine Filterzigarettenlänge und eine Mundstücklänge beträgt. Durch die vorteilhafte Länge der Aufnahmen können Filterzigaretten durch eine Sensorvorrichtung zur Detektion eines Filters in Kombination mit einem Positioniermittel so zueinander versetzt werden, dass die Filterseiten jeweils am Rand anliegen und sich die Filter nicht mehr überlappen. Auf diese Weise können beidseitig des Förderbandes angeordnete Separiermittel je nach Ausrichtung der Filterzigaretten am jeweiligen Rand der Aufnahmen die Abtrennung von Filterabschnitten bzw. den Ausstoß der Körper aus den Filtern vornehmen. Nach dem filterseitigen Ausrichten der Filterzigaretten an den jeweiligen Förderbandrändern können dabei vertikale Schneidevorrichtungen als Separiermittel eingesetzt werden, ohne dass anders orientierte Rauchartikel ungewollt mitgeschnitten werden.

Bei einer weiteren bevorzugten Ausführungsform der erfindungsgemäßen Vorrichtung ist die wenigstens eine Schneidevorrichtung vertikal zur Förderrichtung der Fördervorrichtung angeordnet, um einen Filter eines Rauchartikels entlang seines Querschnitts zu schneiden. Unter dem Querschnitt soll hierbei ein Schnitt vertikal zur Längsachse des Rauchartikels verstanden werden. Dabei ist die Schneidevorrichtung vorzugsweise als rotierendes Schneidemesser ausgebildet. Rotierende Messer haben den Vorteil, dass sie während des kontinuierlichen Betriebs nachgeschärft werden können.

Mit Hilfe der vertikalen Schneidevorrichtung kann ein Teil eines Filters geschnitten werden oder der gesamte Filter entlang seines Querschnittes geschnitten werden. Auf diese Weise können Sonderfilter bzw. ein einzelnes Filtersegment, welches z.B. Aktivkohle beinhaltet, sauber abgetrennt werden.

In einer besonders bevorzugten Ausführungsform der Vorrichtung weist die Fördervorrichtung wenigstens eine Aussparung für die wenigstens eine vertikal zur Fördervorrichtung angeordnete Schneidevorrichtung auf. Insbesondere für vertikale Schneidevorrichtungen, die ausgelegt sind, den gesamten Rauchartikel zu durchschneiden, kann mit einer parallel zum Rand der Fördervorrichtung verlaufenden Aussparung ein unnötiger Verschleiß eines Förderbandes bzw. einer Schneidevorrichtung verhindert werden. Ferner kann so auch ein vollständiges Durchschneiden des Rauchartikels gewährleistet werden.

In einer vorteilhaften Weiterbildung der Vorrichtung ist die Ausschleusvorrichtung als Druckluftvorrichtung ausgebildet.

Mittels einer Druckluftvorrichtung, die vorzugsweise oberhalb des Förderbandes angeordnet ist, und die den abgetrennten Filterteil bzw. Rauchartikelteil mit Druckluft beaufschlagen können, kann dieser einfach von der Fördervorrichtung entfernt werden und wirkt sich daher nicht hinderlich auf nachfolgenden Prozesse aus.

In einer weiteren Ausführungsform der Vorrichtung ist die Ausschleusvorrichtung am Rand der Fördervorrichtung angeordnet und als Saugdüse ausgebildet.

Auf diese Weise können die abgetrennten Filterabschnitte ebenfalls pneumatisch von der Fördervorrichtung entfernt werden. Zweckmäßigerweise sind derartige Saugdüsen am Rand einer neben der Fördervorrichtung angeordneten Aufnahme vorgesehen, wobei die abgeschnittenen Filterteile über ein trichterförmige Düse abgesaugt werden und beispielsweise einem Sammelgefäß zugeführt werden.

Vorteilhafterweise ist die Ausschleusvorrichtung als Leitblech ausgebildet. Das Leitblech wird oberhalb des Förderbandes nach dem Separiermittel angeordnet.

Leitbleche haben Vorteil, dass diese einfach aufgebaut sind und eine Druckluftvorrichtung sowie die zugehörigen Teile nicht notwendig sind. Dies erlaubt zum einen einen einfacheren Aufbau und reduziert zum andere die Anschaffungs- und Betriebskosten.

Wird mehr als ein Separiermittel zum Abtrennen von Filterabschnitten bzw. Rauchartikelteilen verwendet, können die anfallenden Abschnitte jeweils in Förderrichtung nachfolgend pneumatisch oder mechanisch entfernt werden. Die genannten alternativen Ausschleusvorrichtungen, welche Leitbleche, Saugdüsen oder Druckluftvorrichtungen aufweisen, können beidseitig eines Förderbandes angeordnet sein, um je nach Position der abgetrennten Filterabschnitte bzw. Filter diese vom Förderband zu entfernen. Denkbar ist auch, dass diese kombiniert werden, um redundante Systeme vorzuhalten.

In einer vorteilhaften Weiterbildung weist die Vorrichtung eine Mehrzahl von Schneidevorrichtungen zur wenigstens teilweise Freilegung eines Körpers im Filter auf, wobei wenigstens eine Schneidevorrichtung vertikal zur Förderrichtung der Fördervorrichtung ausgebildet ist, um den Filter Rauchartikels zwischen einem im Filter befindlichen Körper und einer Grenzfläche Filter-Tabakstock bis wenigstens zur Höhe einer Oberkante des Körpers zu schneiden. Eine weitere Schneidevorrichtung ist horizontal zur Förderrichtung der Fördervorrichtung ausgebildet, um den Filter horizontal oberhalb des Körpers zu schneiden und um einen so vom Filter abgetrennten Filterabschnitt zu entfernen bzw. auszuschleusen. Unter der Oberkante des Körpers wird hierbei der Punkt bzw. die Kante des Körpers verstanden, welche(r) die größte Entfernung zur Fördervorrichtung aufweist.

Diese Ausführungsform ist insbesondere für die Separierung von körperhaltigen Filterzigaretten in Kombination mit einer in Förderrichtung nachgeschalteten Ausstoßvorrichtung vorteilhaft. Dabei wird die vertikale Schneidevorrichtung bereitgestellt, um zwischen einem im Filter befindlichen Körper und einer Grenzfläche zwischen dem Filterstock und dem Tabakstock bis wenigstens zur Höhe der Oberkante des Körpers den Filter zu schneiden. Die horizontale Schneidevorrichtung ist ausgebildet, um von einem Rand der des Rauchartikels einen horizontalen Filterschnitt oberhalb des Körpers auszuführen. Die horizontale Schneidevorrichtung dient nicht nur zur Abtrennung eines halbzylindrischen Filterteiles sondern gleichzeitig als Ausschleusvorrichtung für den abgetrennten Filterteil. Durch die Kombination der in Förderrichtung hintereinander ausgeführten vertikalen bzw. horizontalen Schnitte wird ein bzw. werden mehrere Körper zumindest teilweise freigelegt, um mit Hilfe der Ausstoßvorrichtung den bzw. die Körper aus dem Filter zu entfernen.

Zweckmäßigerweise ist die vertikale Schneidevorrichtung als umlaufendes Doppelmesser mit zwei in radialer Richtung unterschiedlich langen Messern ausgebildet, um den Filterabschnitt abzutrennen und ein körperfreies Filterendteil abzuschneiden. Auf diese Weise kann das sich jenseits vom Körper befindliche Filterendteil vollständig abgetrennt werden. Durch die Verkürzung des randseitigen Filterteiles ist der Körper somit am Rand des Filters angeordnet, wodurch das Entfernen von dem Körpern aus dem Filter ermöglicht bzw. erleichtert wird.

Zweckmäßigerweise ist die Ausstoßvorrichtung zum Entfernen des Körpers als drehbare Trommel ausgebildet. Mit Hilfe einer drehbaren Trommel, die sich auf der Fördervorrichtung zugewandten Seite in Förderrichtung der Fördervorrichtung dreht, kann die Position des freigelegten Körpers fixiert werden und eine Drehbewegung des Rauchartikels relativ zur Fördervorrichtung vermieden werden.

Eine drehbare Trommel bzw. Rolle kann nicht nur als Ausstoßvorrichtung sondern auch als Druckrolle bzw. als Haltemittel des Filters dienen. Die Trommel ist zweckmäßigerweise mit einer zentralen Trommelachse verbunden, durch die sie mit einem geeigneten Antrieb in Drehung versetzt werden kann. Vorzugsweise wird die Trommel mit gleicher Umfangsgeschwindigkeit wie das Förderband gedreht, um Veränderungen der Körperposition durch eine axiale Drehung des Rauchartikels relativ zur Fördervorrichtung zu verhindern. Auf diese Weise bleibt der Körper zur Entfernung durch die Ausstoßvorrichtung zugänglich. Der oder die Körper werden nach dem Ausstoßen in Längsrichtung des Filters in eine geeignete Sammelvorrichtung aufgefangen, sodass diese dem Herstellungsprozess wieder zugeführt werden können. Das mechanische Entfernen der Körper kann auch durch Absaugen unterstützt werden.

In einer bevorzugten Ausführungsform der Erfindung weist die Trommel eine Kurvenscheibeneinrichtung mit einer Feder auf, um abhängig von der Drehposition der Trommel die bewegbaren Stifte unter Federvorspannung zu setzen und danach die bewegbaren Stifte zum Ausstoßen herausschnellen zu lassen.

Die Kurvenscheibeneinrichtung mit der Feder erlaubt es, die federspannbaren und bewegbaren Stifte zum Ausstoßen der Körper mechanisch anzusteuern. Der Ausstoßmechanismus erfolgt durch die Drehbewegung und wird ausgelöst, wenn sich der auszustoßende Körper auf Höhe des bewegbaren Stiftes gefördert befindet. Diese Ausstoßposition ist erreicht, nachdem ein bewegbarer vorgespannter Stift in einen Filter eingetaucht ist. Danach schnellen die bewegbaren Stifte schlagartig vor, um einen Körper aus dem Filter auszustoßen.

Dabei kann die drehbare Trommel zweckmäßigerweise so aufgebaut sein, dass sie sowohl als Ausstoßmittel als auch als Haltemittel bzw. Druckrolle dient. Hierzu sind einerseits auf Höhe der Körper im Filter am Trommelumfang bewegbare Stifte im Abstand der Aufnahmen des Förderbandes zum Ausstoßen angeordnet und andererseits wird angrenzend bis etwa auf Höhe bis zur Grenzfläche Filter-Tabakstock eine weitere Umfangsfläche der Trommel vorgesehen, die keine Stifte aufweist, um die Filterposition in den Aufnahmen während des Ausstoßprozesses zu fixieren.

Ferner kann die Ausstoßvorrichtung mit weiteren Separiermitteln kombiniert werden. So kann beispielsweise der Tabak aus dem Rauchartikel durch Ausblasen zurückgewonnen werden, bevor der Filter von die wenigstens eine Schneidevorrichtung geschnitten wird. Hierzu ist in Förderrichtung vor den Schneidevorrichtungen ein vorzugsweise als Druckrolle ausgebildetes Haltemittel mit einer Druckluftvorrichtung positioniert. Der Anpressdruck der Druckrolle ist so zu wählen, dass eine Zerstörung des Körpers vermieden wird und gleichzeitig eine Fixierung beim Ausblasen des Tabaks realisiert werden kann. Die Druckrolle kann zur Verbesserung der Fixierung Nadeln aufweisen. Alternativ zur Druck- bzw. Nadelrolle können auch Druckklötze als Haltemittel bereitgestellt werden. Eine mit einem Separiermittel zum Ausblasen und einer Ausstoßvorrichtung ausgestattete Vorrichtung zur Rückgewinnung von Rauchartikelteilen hat den Vorteil, dass Filterzigaretten sowohl in Tabak als auch in Körper separierbar sind. Der zurückbleibende Rauchartikelteilteil, in der Regel bestehend aus Papierhülle und Restfilter, kann über die Fördervorrichtung ausgeschleust werden.

Ferner wird erfindungsgemäß ein Verfahren zur Rückgewinnung von Rauchartikelteilen ais Rauchartikeln aufweisend die folgenden Verfahrensschritte bereitgestellt:
- Fördern von Rauchartikeln entlang einer Förderrichtung einer Fördervorrichtung zu wenigstens einer Schneidevorrichtung;
- Schneiden eines Rauchartikelteils, insbesondere eines Filters, eines Rauchartikels;
- Entfernen von Rauchartikelteile vorzugsweise Filterabschnitten mittels einer Ausschleusvorrichtung;
- und/oder Entfernen eines Körpers aus dem Rauchartikelteil mittels einer Ausstoßvorrichtung.

Mit Hilfe dieses Verfahrens können insbesondere werthaltige Rauchartikelteile wie Sonderfiltersegmente oder im Filter befindliche Körper für die Wiederverwendung zurückgewonnen werden. Die Kombination von Schneiden mit Ausstoßen ermöglicht auch das Entfernen von Körpern die vollständig von einem Filter umgeben sind.

Ist die Fördervorrichtung als Förderband ausgebildet, kann während des Förderns der Rauchartikel ein Ausrichten der Rauchartikel, bspw. Filterzigaretten, erfolgen, sodass die Rauchartikel mit den Filtern an dem jeweiligen Rändern des Förderbandes anliegen. Hierzu erfolgt an der einen Seite des Förderbandes eine Detektion mittels einer Sensorvorrichtung, ob Filter oder Tabakstöcke an dem Rand anwesend sind. In Abhängigkeit von dem Sensorergebnis können mit tabakstockseitigt orientierte Filterzigaretten mit Hilfe eines Positioniermittels, das bevorzugt als Druckluftvorrichtung ausgebildet ist, auf die andere Seite des Förderbandes verschoben werden. Auf diese Weise kann auf eine Ausrichtung der Rauchartikel bzw. Filterzigaretten vor der Aufgabe auf die Fördervorrichtung verzichtet werden. Dies ist insbesondere dann zweckmäßig, wenn auf jeder Seite der Fördervorrichtung Schneidevorrichtungen, Ausschleusvorrichtungen und/oder Ausstoßvorrichtungen vorgesehen sind.

Weiterbildend weist das erfindungsgemäße Verfahren folgende Verfahrensschritte auf:
- Fixieren eines Rauchartikelteils, insbesondere eines Filters, vor dem Schneiden des Rauchartikels mittels eines Haltemittel;
- und gleichzeitiges Ausblasen des Tabaks aus dem Rauchartikel mittels Druckluft.

Das Vorschalten des Ausblasens von Tabak aus den Rauchartikeln ermöglicht zusätzlich die Rückgewinnung von Tabak. Hierzu wird ein Filter bzw. Mundstück des Rauchartikels mittels einem als Druckrolle ausgebildetem Haltemittel fixiert und gleichzeitig durch Anlegen von Druckluft an einem Filter Tabak ausgeblasen. Bei diesem Verfahren umfassen die Separierprodukte in der Regel zum einen Tabak und zum anderen eine Papierhülle mit Filter. Falls nachfolgend Filterabschnitte des Filters ausgeschleust werden, kann die Ausschleusvorrichtung mit einer weiteren Druckluftvorrichtung pneumatisch ausgebildet sein.

Zweckmäßigerweise weist das erfindungsgemäße Verfahren folgende Verfahrensschritte auf:
- während des Förderns vertikales Abschneiden eines körperfreien Filterabschnittes und relativ zur Förderrichtung und gleichzeitiges vertikales Einschneiden relativ zur Förderrichtung mittels eines Doppelmessers bis wenigstens zur Höhe der Oberkante des Körpers zwischen dem im Filter befindlichen Körper und der Grenzfläche Filter-Tabakstock;
- Horizontales Schneiden relativ zur Förderrichtung oberhalb des Körpers und Entfernen des abgetrennten Filterabschnittes; und
- Ausstoßen des zumindest teilweise freigelegten Körpers aus dem verbleibenden Filterteil mittels einer Ausstoßvorrichtung.

Mit Hilfe des erfindungsgemäßen Verfahrens können im Filter enthaltene Körper zurückgewonnen werden. Der mittels des Doppelmessers vertikal abgetrennte Filterteil kann mittels einer Ausschleusvorrichtung pneumatisch oder mechanisch vom Förderband entfernt werden. Der andere Einschnitt durch das Doppelmesser führt erst durch das nachfolgende horizontale Schneiden zu einem abtrennbaren Filterteil. Nachdem horizontal oberhalb des Körpers geschnitten wurde, kann der gelöste Filterteil mit Hilfe der sich drehenden horizontalen Schneidevorrichtung entfernt werden. Dabei dient die horizontale Schneidevorrichtung nacheinander als Separiermittel und dann als Ausschleusvorrichtung.

Die Kombination von vertikalen und horizontalen Schneiden ermöglicht eine optimale Freilegung des im Filter befindlichen Körper, sodass der oder die Körper aus dem Filter herausgestoßen bzw. herausgehebelt werden können. Der Ausstoß erfolgt mechanisch in Längsrichtung des Rauchartikels, wonach die jeweils zurückgewonnenen Körper zur Rückführung in den Herstellungsprozess gesammelt werden können.

Ferner weist das erfindungsgemäße Verfahren folgende Verfahrensschritte zum Ausstoßen des teilweise freigelegten Körpers auf:
- Drehen einer als Trommel ausgebildeten Ausstoßvorrichtung;
- Vorspannen bewegbarer Stifte über die Drehbewegung mittels einer Kurvenscheibeneinrichtung mit Feder und
- Vorschnellen der bewegbaren Stifte zum Ausstoßen der Körper aus dem Filter.

Auf diese Weise kann, sobald ein bewegbarer Stift in den Filter eintaucht und den Körper erreicht hat, der Stift vorschnellen und den Körper ausstoßen. Daraufhin wird der Stift durch die weitere Drehbewegung wieder vorgespannt, um erneut schlagartig nach außen gedrückt werden zu können.

Die Erfindung wird nachstehend anhand von Ausführungsbeispielen unter Bezugnahme auf die Zeichnungen beschrieben.
- Fig. 1 a-b: Schematische Darstellung eines Rauchartikels und seiner Teile;
- Fig. 2: Perspektivische Ansicht einer Vorrichtung mit als Luftdruckvorrichtungen ausgebildeten Ausschleusvorrichtungen;
- Fig. 3: Perspektivische Ansicht einer weiteren Ausführungsform der Vorrichtung mit als Leitblechen ausgebildeten Ausschleusvorrichtungen und einer Klemmfördereinrichtung;
- Fig. 4: Verfahrensdiagramm zum Separieren eines Rauchartikels in Tabak und Filter mit Papierhülle;
- Fig. 5: Perspektivische Ansicht einer weiteren Ausführungsform der Vorrichtung mit als Saugdüsen ausgebildeten Ausschleusrrorrichtungen;
- Fig. 6 a-b: Draufsicht einer weiteren Ausführungsform der Vorrichtung mit einer Ausstoßvorrichtung;
- Fig. 7: Perspektivische Ansicht der in Fig. 6 gezeigten Vorrichtung;
- Fig. 8: Perspektivische Detailansicht einer Ausführungsform einer als drehbare Trommel ausgebildeten Ausstoßvorrichtung mit bewegbaren Stiften; und
- Fig. 9: Verfahrensdiagramm zum Separieren von Rauchartikelteilen.

Ein handelsüblicher Rauchartikel 10, wie in Fig. 1 dargestellt, weist einen Tabakstock 12 auf, und der von einer Papierhülle 11 umgeben ist. An einem Ende des Rauchartikels 10 ist ein Mundstück 13 mit einem Filter angeordnet, während das andere Ende des Tabakstocks 12 offen ausgebildet ist. Im Prinzip handelt es sich bei dem dargestellten Rauchartikel 10 um eine Filterzigarette.

Fig. 1 a zeigt einen Filter 14, der ein Kohlesegment 19 als Filterkomponente aufweist. Anstelle von Kohle können auch Aktivkohle, Graphit, Kohlenstoff oder andere Filtermaterialien eingesetzt werden. Die Kohle kann granulatförmig oder pulverförmig in einem Hohlraum zwischen dem übrigen Filter 14 und einer Grenzfläche zwischen Tabakstock und Filter 17 (im Folgenden: Grenzfläche Tabakstock-Filter) angeordnet sein.

Der in Fig. 1b teilweise bis zur Grenzfläche Filter-Tabakstock 17 aufgeschnitten dargestellte Filter 14, weist einen kugelförmigen Körper 16 auf. Dieser Körper 16 ist mit einer Lösung oder einem Gel oder dergleichen gefüllt, sodass dem Benutzer durch Zerdrücken des Körpers 16 wahlweise Zusatzstoffe zur Verfügung gestellt werden können. Neben der Kugelform sind auch andere abgerundete, sphäroidische oder kapselartige Formen des Körpers 16 denkbar. Ferner kann im Filter nicht nur ein Körper 16 sondern mehrere Körper 16 eingesetzt werden. Der Körper 16 besitzt in der Regel eine Außenhülle, die durch äußere Krafteinwirkung bzw. Anpressdruck auf die Oberkante 18 oder einen anderen Teil des Körpers 16 zerstört werden kann.

Fig. 2 zeigt eine Fördervorrichtung 20, die als Förderband 25 mit einer Mehrzahl von muldenförmigen Aufnahmen 52 ausgebildet ist. Die Fördervorrichtung 20 weist eine Antriebsrolle 23 auf, die um die Achse 22 im Uhrzeigersinn in Richtung des Pfeiles A bewegt wird. Alternativ kann die gezeigte Rolle auch als Spannrolle dienen und der Antrieb des endlosen Förderbandes 25 über die nicht dargestellte zweite Umlenkrolle erfolgen.

Die Rauchartikel 10 werden in die Aufnahmen 52, die länger als die Rauchartikel 10 sind, so aufgegeben, dass ein Filterende oder ein offenes Ende eines Rauchartikels 10 an dem Rand 33 des Förderbandes 25 positioniert ist. Die Positionierung am Förderbandrand 33 kann über ein nicht dargestelltes Leitblech erfolgen. Nach der Aufgabe fördert die Fördervorrichtung 20 die Rauchartikel 10 quer zu ihrer Längsrichtung in Förderrichtung X zur Sensorvorrichtung 58. Wird von der Sensorvorrichtung 58 Tabak 12 anstelle eines Filters 14 detektiert, wird der Rauchartikel 10 mittels Druckluft über das Positioniermittel 59, das bevorzugt als Druckluftvorrichtung ausgebildet ist, zum Rand 34 der gegenüberliegenden Seite des Förderbandes 25 verschoben. So können die Rauchartikel 10 bzw. die Filterzigaretten so in den Aufnahmen 52 positioniert werden, dass sich der Filter 14 jeweils an den Rändern 33 bzw. 34 des Förderbandes 25 befindet.

Nachdem die Filter 14 der Filterzigaretten 10 jeweils am Rand 33 bzw. 34 der Aufnahmen positioniert bzw. ausgerichtet worden sind, werden die Filterzigaretten in Förderrichtung X zu den Separiermitteln in Form von Schneidevorrichtungen 55, 55' gefördert. Die Schneidevorrichtungen 55, 55' sind als umlaufende und damit rotierende Schneidmesser bzw. als Schneideräder ausgebildet, die sich um die Achsen 56, 56' drehen. Die mit Hilfe der vertikalen Schneidevorrichtung 55, 55' auf jeder Seite des Förderbandes abgetrennten Mundstücke 13 bzw. Filter 14 enthalten beispielsweise Sonderfilter wie Aktivkohlefilter 19.

In Fördervorrichtung X sind nach den Schneidevorrichtungen 55, 55' Ausschleusvorrichtungen oberhalb des Förderbandes angeordnet, die als Druckluftvorrichtungen 36, 36' ausgebildet sind, um die abgeschnittenen Filter 13 bzw. Mundstücke 14 durch Anlegen von Druckluft aus den Aufnahmen 52 vom Förderband 25 zu entfernen. Die so ausgeschleusten Filterteile können gegen nicht dargestellte vertikale Bleche geleitet werden und danach in darunter angeordnete Auffangbehälter auf jeder Seite oder in einen gemeinsamen Auffangbehälter gesammelt werden.

Die filterlosen Rauchartikel 45, die jeweils eine Papierhülle 11 mit Tabakstock 12 umfassen, werden durch die Druckluftbeaufschlagung der Druckluftvorrichtung 36, 36' nicht bewegt und weiter in Förderrichtung X auf dem Förderband 25 gefördert. Nach Erreichen der nicht dargestellten zweiten Umlenkrolle können die filterlosen Rauchartikel in einem Sammelbehälter aufgefangen werden.

Fig. 3 zeigt eine weitere Ausführungsform der Vorrichtung mit einer alternativen Ausschleusvorrichtung in Form eines Leitbleches 57. Das Ausrichten mittels Sensorvorrichtung 58 und Positioniermittel 59 und Separieren mittels Schneidevorrichtungen 55, 55' erfolgt wie bereits zu Fig. 2 beschrieben. Die Leitbleche 57, 57' sind als gebogene Bleche auf beiden Seiten des Förderbandes 25 angeordnet, und leiten die abgetrennten Mundstücke 13 bzw. Filter 14 entlang eines bogenförmigen Förderweges zum Rand des Förderbandes 25. Nach Verlassen des Förderbandes 25 können die abgetrennten Mundstücke 13 mit enthaltenen Aktivkohlefilter 19 in einen Auffangbehälter, der unterhalb der Fördervorrichtung 20 angeordnet sein kann, zur weiteren Verwendung gesammelt werden.

Fig. 3 weist zusätzlich zu den als Schneidevorrichtungen 55, 55' ausgebildeten Separiermitteln ein weiteres Separiermittel in Form einer Klemmfördereinrichtung 31 in Kombination mit Schneidevorrichtungen zur Trennung des Tabak von der Papierhülle 11 auf. In Förderrichtung X nach den Leitblechen 57, 57' wird eine zweite Sensorvorrichtung 58' bereitgestellt, die die Anwesenheit eines filterlosen Rauchartikels 45 durch die Detektion des Tabakstockes 12 feststellt. Die Sensorvorrichtung 58' kann hierbei beispielsweise als optische Sensorvorrichtung ausgebildet sein, die den dunklen Tabakstock 12 detektieren kann. Nach Detektion eines filterlosen Rauchartikels 45 werden die filterlose Rauchartikel 45 in der Aufnahme 52 zum gegenüberliegenden Rand 33 und darüber hinaus durch ein zweites Positioniermittel 59' verschoben. Hier wird der verschobene filterlose Rauchartikel 45 über den Trichter 44 von der Klemmfördereinrichtung 31 aufgenommen.

Daraufhin fördert die Klemmfördereinrichtung 31 den filterlosen Rauchartikel 45 entlang seiner Längsachse zwischen zwei Bandförderern 21, 21' in Z-Richtung. Auf diese Weise gelangen die filterlosen Rauchartikel 45 zu horizontalen Schneidevorrichtungen 40, 40'. Die horizontalen Schneidevorrichtungen 40 sind als rotierende Messerscheiben ausgebildet, die sich um die Achse 41 drehen und während des Betriebes von dem Gehäuse 42 umgeben sind. Dabei sind die horizontalen Schneidevorrichtung 40, 40' so angeordnet, dass die Papierhülle 11 einer filterlosen Zigarette beidseitig seitlich aufgeschlitzt bzw. aufgeschnitten und in zwei Hälften geteilt wird. Auf diese Weise wird der innen liegende Tabakstock 12 nicht beschädigt und durch die gleichzeitige Fixierung mittels der Klemmfördereinrichtung 31 erfolgt ein gerader in horizontaler Richtung verlaufender Schnitt.

Fig. 4 zeigt schematisch das mit der in Fig. 3 dargestellten Vorrichtung ausführbare Verfahren 60 zum Separieren eines Rauchartikels bzw. einer Filterzigarette 10 in Filter 14, Tabakstock 12 und Papierhülle 11. Im ersten Verfahrensschritt 61 werden die Filterzigaretten auf eine Fördervorrichtung 20 aufgegeben und anschließend gefördert. Nach einer möglichen Ausrichtung der Filterzigaretten auf der Fördervorrichtung 20 kann der Filter 14 in einem Schritt 62 mittels des Separiermittels in Form einer vertikale Schneidevorrichtung 55 bzw. 55' abgetrennt werden. Daraufhin wird der abgetrennte Filter 14 mit Hilfe von Leitblechen 57 oder alternativen Ausschleusvorrichtungen 35, 36 entfernt.

In einem weiteren Verfahrensschritt 63 werden die den Tabakstock 12 enthaltenden Papierhüllen 11 zu einem Positioniermittel 59' gefördert, um in Abhängigkeit von einem Sensorergebnis zu einer Klemmfördereinrichtung 31 mit Separiermittel gefördert zu werden. Dann wird in Schritt 64 die Papierhülle durch horizontale Schneidevorrichtungen 40 in zwei Hälften geteilt und der Tabakstock 12 anschließend durch Siebung von den Papierhüllen 11 getrennt.

Fig. 5 zeigt die gleiche Rückgewinnungsvorrichtung wie in Fig. 4 mit einer alternativen Ausgestaltung der Ausschleusvorrichtungen. Anstelle der in Fig. 4 gezeigten Leitbleche 57, 57' werden in Fig. 5 sind auf jeder Seite des Förderbandes Saugdüsen 35, 35' angeordnet, wodruch die abgetrennten Filter 14 gezielt vom Förderband 25 ausgeschleust werden können. Über ein nicht gezeigtes nachgeordnetes Leitsystem können beispielsweise Kohlefilter 19 gesammelt werden. Diese Ausführungsform ermöglicht eine kontrollierte Ausschleusung und Weitertransport der abgetrennten Filter 14.

Die Fig. 6 und 7 zeigen eine Draufsicht und eine perspektivische Ansicht einer weiteren Ausführungsform der erfindungsgemäßen Vorrichtung mit einer Ausstoßvorrichtung 80, 80' für Körper 16 die in den Filtern 14 enthalten sind bzw. von den Filtern 14 umhüllt sind.

Fig. 6 zeigt neben der Draufsicht Strichlinienrahmen und Schemazeichnungen 6a und 6b zur Veranschaulichung der Verfahrensschritte 102, 111, 104-106 entlang der linearen Förderstrecke. Das gezeigte Verfahren zur Rückgewinnung von Tabakstock 12 und Körpern 16 erfolgt in einem kontinuierlichen Ablauf und weist folgende Verfahrensschritte auf:

Nach der Aufgabe der Filterzigaretten bzw. Rauchartikel 10 folgt der Verfahrensschritt 102, der das Ausrichten der Filterzigaretten 10 bzw. filterlosen Rauchartikel 45 an den jeweiligen Rand bzw. Sortieren der Filterzigaretten beinhaltet. Nach Passieren der Sensorvorrichtungen 58 und dem Positioniermittel 59 sind aufgegebene Filterzigaretten 10 so ausgerichtet, dass die Mundstücke 13 jeweils am Rand 33 bzw. 34 angeordnet sind. Filterlose Rauchartikel 45 können durch die zweite Sensorvorrichtung 58' detektiert werden und anschließende Verschiebung durch das zweite Positioniermittel verschoben und einer senkrecht zum Förderband 25 angeordneten Klemmfördereinrichtung 31 zugeführt werden. Die Klemmfördereinrichtung 31 gewinnt den Tabakstock 12 mittels horizontalen Schneidevorrichtungen 40 durch seitliches Aufschlitzen und anschließendem Sieben (nicht dargestellt) zurück.

In dem nächsten Verfahrensschritt 111, der in Fig. 6a dargestellt ist, werden die ausgerichteten Rauchartikel 10 an ihren Mundstücken 13 gehalten und zugleich mit Druckluft druch geeignete Druckluftvorrichtungen beaufschlagt, um den Tabakstock 12 aus der Papierhülle 11 zu blasen. Die Separiermittel zum Ausblasen 95, 95' des Tabakstocks 12 sind auf jeder Seite des Förderbandes 25 zusammen mit Haltemitteln angeordnet. Dabei sind die Separiermittel zum Ausblasen 95, 95' in Förderrichtung hintereinander angeordnet, sodass die jeweiligen Tabakstöcke 12 ungehindert von den Haltemitteln vom Förderband entfernt werden können. Als Haltemittel sind Druckrollen 90, 90' dargestellt. Anstelle der Druckrollen 90, 90' können auch (nicht dargestellte) Nadelrollen zum Fixieren der Filter 14 bzw. Mundstücke 13 verwendet werden.

Der darauffolgende Verfahrensschritt, welcher schematisch in Fig. 6b dargestellt ist, umfasst das Separieren eines Körpers 16 bzw. mehrerer Körper 16 aus einem Filter 14 und unterteilt sich in die Verfahrensschritte 104, 105 und 106 (Pfeile mit Doppelspitze).

Der Verfahrensschritt 104 umfasst das vertikale Schneiden mittels der als Doppelmesser ausgebildeten vertikalen Schneidevorrichtungen 70, 70'. Diese weisen jeweils eine erste Schneidevorrichtung 71, und eine zweite Schneidevorrichtung 72 auf, die als rotierende Schneideräder mit unterschiedlichen Durchmessern ausgebildet sind und um die gemeinsame Achse 74 drehbar gelagert sind. Die Messer haben somit in radialer Richtung eine unterschiedliche Länge. Um das Förderband 25 nicht durch die längere zweite Schneidevorrichtung 72 zu beschädigen, weist das Förderband 25 eine zu seinem Rand parallele Aussparung 78 auf.

Auf Höhe der Schneidevorrichtung 70 schneidet die erste vertikale Schneidevorrichtung 71 den Filter 14 von oben nur teilweise ein. Dabei schneidet die erste Schneidevorrichtung 71 zwischen dem im Filter 14 befindlichen Körper 16 und der Grenzfläche Filter-Tabakstock 17 bis wenigstens zur Höhe der Oberkante 18 des Körpers 16. Mit anderen Worten: Die Schneidevorrichtung 71 schneidet den Filter 14 hinter dem Körper 16 bis etwa zur Hälfte des Filterdurchmessers ein. Dieser vertikale Einschnitt wird in Fig. 6b mit dem Pfeil am Mundstück 13 angedeutet.

Mit der zweiten Schneidevorrichtung 72, die jeweils am äußeren Rand des Formatbandes bzw. Förderbandes 25 angeordnet ist, wird gleichzeitig zu dem Einschnitt der ersten Schneidevorrichtung 71 ein Filterendteil 77 vor der Körperposition abgeschnitten. Nach diesem Schneidevorgang kann eine Ausschleusvorrichtung (nicht dargestellt) in Form einer Druckluftvorrichtung angeordnet sein, um das abgetrennte Filterendteil 77 vom Förderband 25 zu entfernen (Fig. 6b).

Der nachfolgende Verfahrensschritt 105 umfasst das horizontale Schneiden. Hierzu ist auf beiden Seiten des Förderbandes 25 eine relativ zur Förderrichtung (X) horizontal ausgerichtete Schneidevorrichtung 73, 73' angeordnet, die sich als umlaufendes bzw. rotierendes Schneiderad um die Drehachse 75 dreht. Diese Schneidevorrichtung 73 schneidet den Filter 14 horizontal, oberhalb des Körpers 16 ein und entfernt durch die Drehbewegung des Schneiderades 73 den gelösten Filterteil 76 (siehe Fig. 6b). Auf diese Weise dienen die Schneidevorrichtungen 73, 73' nicht nur als Separiermittel sondern auch als Ausschleussvorrichtung. Weiterhin zeigt Fig. 6b nach der Schneidevorrichtung 73 einen durch die Schneidevorrichtungen freigelegten Körper 16.

Der mittels des Verfahrensschrittes 105 freigelegte Körper 16 kann durch den nachfolgenden Verfahrensschritt 106 mit Hilfe einer Trommel 80 mit Ausstoßvorrichtung als Separiermittel aus dem Filter 14 gestoßen werden. Erreicht ein Filter 14 mit einem freigelegten Körper 16 die Höhe der Trommel 80 so kann mit Hilfe nicht gezeigter Hebelvorrichtungen der Körper 16 aus dem Filterflies gelöst werden und anschließend in einer nicht gezeigten Sammelvorrichtung aufgefangen werden. In den Fig. 6 und 7 ist die Wirkrichtung der Ausstoßvorrichtung mit dem Pfeil 82 angedeutet.

Die Trommel 80 mit Ausstoßvorrichtung dreht sich um die Achse 81 in die Drehrichtung B, wobei die Achse 81 zur Regelung des Anpressdrucks auf die Filter 14 in die Y-Richtung verschoben werden kann. Auf diese Weise kann die Trommel 80 als Druckrolle bzw. Haltemittel dienen. Dabei dreht die Trommel 80 gegen den Uhrzeigersinn in Richtung B in derselben Geschwindigkeit wie das Förderband 25, um die Position der Filter 14 in der Aufnahme 52 zu fixieren bzw. zu halten. Auf diese Weise wird gewährleistet, dass der freigelegte Körper 16 für den Ausstoßvorgang zugänglich bleibt. Der entleerte Filter 14 zusammen mit der leeren Papierhülle 11 verbleibt nach dem Separieren des Körpers 16 auf dem Förderband 25 zum Sammeln in einem Auffangbehälter (nicht dargestellt).

Für den Fall, dass filterlose Rauchartikel 45 auf das Förderband 25 aufgegeben werden, wird eine Sensorvorrichtung 58' bereitgestellt, um diese in Abhängigkeit von dem Sensorergebnis mittels einer Druckluftvorrichtung 59' zu einer Klemmfördereinrichtung 31 zu transportieren. Hierzu ist die Klemmfördereinrichtung 31 quer zur Förderrichtung X des Förderbandes 25 angeordnet, wobei der Tabakstock 12 mittels horizontalen Schneidevorrichtungen 40 durch seitlichen Aufschlitzens der Papierhülle zurückgewonnen wird.

Fig. 8 zeigt eine Ausführungsform einer Trommel 80 mit Ausstoßvorrichtung, an deren Umfang bewegbare Stifte 86 angeordnet sind. Die bewegbaren Stifte 86 sind so ausgebildet, dass der Körper 16 aus dem Filter 14 herausgestoßen werden kann. Durch eine nicht dargestellte Kurvenscheibeneinrichtung mit einer Feder werden die Stifte 86 durch die Drehbewegung um die Achse 81 vorgespannt. Nach einer Bewegung in die der Trommel 80 gegenüberliegenden Aufnahme 52 des Förderbandes schnellen die bewegbaren Stifte 86 in den Filter 14, um die Körper 16 aus dem Filter 14 zu stoßen. Die Abstände der bewegbaren Stifte sind so gewählt, dass die Stifte nur in die Aufnahmen 52 eintreten.

Ferner umfasst die drehbare Trommel 80 zwei nebeneinanderliegende Umfangflächen 84, 85. Dabei weist die zum Förderbandrand 33 bzw. 34 gewandete Umfangfläche 84 bewegbare Stifte 86 auf, um die Körper aus dem Filter14 zu stoßen. Die andere Umfangfläche 85 ist als Haltefläche ausgebildet, um das Mundstück 13 zwischen Körper 16 und Grenzfläche Filter-Tabakstock 17 zu halten. Auf diese Weise kann die Filterposition in den Aufnahmen 52 vor und während des Ausstoßprozesses fixiert werden.

Fig. 9 fasst mögliche Verfahren mit verschiedenen Ausführungsformen der Vorrichtung zusammen. Das Verfahren beginnt bei Schritt 101 bei der Aufgabe von Filterzigaretten 10 auf eine Fördervorrichtung 20 oder andererseits bei Schritt 110, wenn direkt filterlose Zigaretten einer Fördervorrichtung 20 zugeführt werden.

Werden Filterzigaretten 10 quer zu ihrer Längsrichtung auf einem Förderband 25 gefördert, werden sie im Verfahrensschritt 102 mittels einer pneumatischen oder mechanischen Vorrichtung entlang der Aufnahmen 52 ausgerichtet, sodass die Filter 14 jeweils am Rand anliegen. Falls filterlose Rauchartikel aufgegeben werden können diese aussortiert werden.

Danach kann in Förderrichtung X nachfolgend in einem weiteren Schritt 111 der Tabakstock 12 ausgeblasen werden. Werden körperhaltige Zigaretten verarbeitet, kann im Anschluss ein Körperausstoß mit den Verfahrensschritten 104 bis 106 erfolgen (vgl. Fig. 6). Enthält der Filter 14 eine Mehrzahl von Körpern 16, können auch diese mittels einer geeigneten Hebelvorrichtung zurückgewonnen und in einem Sammelbehälter aufgefangen werden (Verfahrensschritt 107). Der übrige Teil des Filters 14 kann in einem Schritt 109 verworfen oder noch einmal vertikal geschnitten werden, falls ein wertvolles Filtersegment wie Aktivkohlefilter zurückzugewinnen ist (Verfahrensschritt 108).

Anstelle des Ausblasens des Tabakstocks 12 kann nach dem Ausrichten der Filterzigaretten 10 der Filter 14 von den übrigen Zigarettenkörper mittels einer Schneidevorrichtung in einem Schritt 103 abgetrennt werden. Handelt es sich bei dem abgetrennten Filter 14 um einen Sonderfilter mit Körpern 16, folgen die bereits genannten Schritte 104 bis 107.

Ein filterloser Rauchartikel 45 oder der im Verfahrensschritt 103 vom Filter abgetrennte Tabakstock 12 mit Papierhülle 11, können vom Papier mittels einer horizontalen Schneidevorrichtung in dem Verfahrensschritt 113 separiert werden. Anschließend wird in dem Verfahrensschritt 114 der Tabak von den Papierhüllenhälften durch Siebung unter Rüttelung getrennt. In einem Schritt 112 kann der zurückgewonnene Tabak zur Wiederverwendung gesammelt werden.

### Bezugszeichenliste

| | |
|---|---|
| 10 | Rauchartikel |
| 11 | Papierhülle |
| 12 | Tabakstock |
| 13 | Mundstück |
| 14 | Filter |
| 16 | Körper |
| 17 | Grenzfläche Filter-Tabakstock |
| 18 | Oberkante des Körpers |
| 19 | Aktivkohlefilter |
| | |
| 20 | Fördervorrichtung |
| 21 | Bandförderer mit einer Aufnahme |
| 22 | Achse Antriebsrolle |
| 23 | Antriebsrolle |
| 24 | Spannrolle |
| 25 | Förderband mit einer Mehrzahl von Aufnahmen |
| | |
| 31 | Klemmfördereinrichtung |
| 33 | Rand einer Aufnahme |
| 34 | gegenüberliegender Rand einer Aufnahme |
| 35 | Saugdüse |
| 36 | Druckluftvorrichtung als Ausschleusvorrichtung |
| | |
| 40 | horizontale Schneidevorrichtung |
| 41 | Drehachse horizontale Schneidevorrichtung |
| 42 | Gehäuse horizontale Schneidevorrichtung |
| 43 | Gehäuse Klemmfördereinrichtung |
| 44 | Aufgabetrichter |
| 45 | Filterloser Rauchartikel |
| | |
| 52 | Mehrzahl von parallelen Aufnahmen |
| 55 | Vertikale Schneidevorrichtung |
| 56 | Achse vertikale Schneidevorrichtung |
| 57 | Leitblech |
| 58 | Sensorvorrichtung |
| 59 | Positioniermittel |
| 60 | Verfahren zum Separieren in Filter, Tabak und Papierhülle |
| 61 | Aufgeben des Rauchartikels auf ein Förderband |
| 62 | Abtrennen des Filters |
| 63 | Aufgeben des Tabakstockes in eine Klemmfördereinrichtung |
| 64 | Separieren der Papierhülle zur Rückgewinnung des Tabaks |
| | |
| 70 | vertikale Schneidevorrichtung |
| 71 | erste vertikale Schneidevorrichtung |
| 72 | zweite vertikale Schneidevorrichtung |
| 73 | horizontale Schneidevorrichtung |
| 74 | Achse der vertikalen Schneidevorrichtung |
| 75 | Achse der horizontalen Schneidevorrichtung |
| 76 | Halbzylindrisches Filterteil |
| 77 | Filtersegment |
| 78 | Aussparung für vertikale Schneidevorrichtung |
| | |
| 80 | Trommel mit Ausstoßvorrichtung |
| 81 | Achse Trommel mit Ausstoßvorrichtung |
| 82 | Wirkrichtung der Ausstoßvorrichtung |
| 83 | Bewegbare Stifte zum Ausstoßen |
| 84 | Umfangfläche mit bewegbaren Stiften |
| 85 | Haltefläche |
| 86 | Stifte |
| | |
| 90 | Druckrolle |
| 92 | Anpressdruck |
| 95 | Separiermittel zum Ausblasen von Tabak |
| | |
| 100 | Verfahren zur Rückgewinnung von Rauchartikelteilen |
| 101 | Aufgeben und Fördern von Filterzigaretten |
| 102 | Positionieren der Rauchartikel in Bezug auf ein Separiermittel |
| 103 | Separieren in Mundstück und Tabakstock mit Papierhülle |
| 104 | Abtrennen eines Filtersegmentes |
| 105 | Horizontales Schneiden zum Freilegen eines Körpers |
| 106 | Ausstoßen des Körpers |
| 107 | Sammeln der Körper |
| 108 | Sammeln von Sonderfiltersegmenten |
| 109 | Verwerfen des Zigarettenrestes |
| 110 | Aufgeben von filterlosen Zigaretten |
| 111 | Ausblasen des Tabaks |
| 112 | Sammeln des separierten Tabaks |
| 113 | Teilen der Papierhülle |
| 114 | Sieben |
| | |
| A | Drehrichtung im Uhrzeigersinn |
| B | Drehrichtung gegen den Uhrzeigersinn |
| X | Förderrichtung entlang der linearen Prozessstrecke |
| Y | vertikale Richtung zur Höhenverstellung der Haltemittel |
| Z | Förderrichtung der Klemmfördereinrichtung |

## Patentansprüche

1. Vorrichtung zur Rückgewinnung von Rauchartikelteilen aus Rauchartikeln (10), wobei die Vorrichtung
wenigstens eine Fördervorrichtung (20) zum Bewegen der Rauchartikel (10) entlang einer Förderrichtung (X);
wenigstens eine Schneidevorrichtung (55, 70, 73),
wenigstens eine Ausschleusvorrichtung (35, 36, 57, 73) zum Entfernen eines Rauchartikelteiles und/oder eine Ausstoßvorrichtung (80) zum Entfernen eines Körpers (16) aus einem Filter (14) eines Rauchartikels (10) aufweist.

2. Vorrichtung nach Anspruch 1,
wobei die wenigstens eine Fördervorrichtung (20) als endloses Förderband (25) mit einer Mehrzahl von Aufnahmen (52) für die Rauchartikel (10) ausgebildet ist.

3. Vorrichtung nach Anspruch 1 oder 2,
wobei die wenigstens eine Schneidevorrichtung (55, 70) vertikal zur Förderrichtung (X) der Fördervorrichtung (20) angeordnet ist, um einen Filter (14) eines Rauchartikels (10) entlang seines Querschnitts zu schneiden.

4. Vorrichtung nach Anspruch 3,
wobei die Fördervorrichtung (20) wenigstens eine Aussparung (78) für die wenigstens eine vertikal zur Förderrichtung (X) angeordnete Schneidevorrichtung (55, 70) aufweist.

5. Vorrichtung nach einem der vorhergehenden Ansprüche,
wobei die Ausschleusvorrichtung (36) als Druckluftvorrichtung (36) ausgebildet ist.

6. Vorrichtung nach einem der vorhergehenden Ansprüche 1 bis 4,
wobei die Ausschleusvorrichtung (35) am Rand der Fördervorrichtung (20) angeordnet ist und als Saugdüse (35) ausgebildet ist.

7. Vorrichtung nach einem der vorhergehenden Ansprüche 1 bis 4,
wobei die Ausschleusvorrichtung (57) als Leitblech (57) ausgebildet ist.

8. Vorrichtung nach einem der vorhergehenden Ansprüche,
wobei die Vorrichtung eine Mehrzahl von Schneidevorrichtungen (55, 70, 73) zur wenigstens teilweise Freilegung eines Körpers (16) im Filter (14) aufweist,
wobei wenigstens eine Schneidevorrichtung (70) vertikal zur Förderrichtung (X) der Fördervorrichtung (20) ausgebildet ist, um den Filter (14) zwischen einem im Filter (14) befindlichen Körper (16) und einer Grenzfläche Filter-Tabakstock (17) bis wenigstens zur Höhe einer Oberkante (18) des Körpers (16) zu schneiden; und
wobei wenigstens eine weitere Schneidevorrichtung (73) horizontal zur Förderrichtung (X) der Fördervorrichtung (20) ausgebildet ist, um den Filter (14) horizontalen oberhalb des Körpers (16) zu schneiden, und die horizontale Schneidvorrichtung (73) dazu ausgebildet ist, einen so vom Filter (14) abgetrennten Filterabschnitt (76) zu entfernen.

9. Vorrichtung nach Anspruch 8,
wobei die vertikale Schneidevorrichtung (70) als umlaufendes Doppelmesser mit zwei in radialer Richtung unterschiedlich langen Messern (71, 72) ausgebildet ist,
um den Filterabschnitt (76) abzutrennen und ein körperfreien Filterendteil (77) abzuschneiden.

10. Vorrichtung nach dem Anspruch 8 oder 9, wobei die Ausstoßvorrichtung (80) zum Entfernen des Körpers (16) als drehbare Trommel ausgebildet ist, um den Filter (14) mit freigelegten Körper (16) gegen eine relative Drehbewegung zur Fördervorrichtung (20) zu fixieren.

11. Vorrichtung nach Anspruch 10,
wobei die Trommel (80) bewegbare Stifte (86) am Trommelumfang aufweist, um den Körper (16) aus dem Filter (14) herauszustoßen.

12. Vorrichtung nach Anspruch 11,
wobei die Trommel (80) eine Kurvenscheibeneinrichtung mit einer Feder aufweist, um abhängig von der Drehposition der Trommel (80) die bewegbaren Stifte (86) unter Federvorspannung zu setzen und die bewegbaren Stifte (86) zum Ausstoßen herausschnellen zu lassen.

13. Verfahren zur Rückgewinnung von Rauchartikelteilen aus Rauchartikeln (10) aufweisend die folgenden Verfahrensschritte:
- Fördern (101) von Rauchartikeln (10) entlang einer Förderrichtung (X) einer Fördervorrichtung (20) zu wenigstens einer Schneidevorrichtung (55, 70);
- Schneiden eines Rauchartikelteils, insbesondere eines Filters, (14) eines Rauchartikels (10);
- Entfernen von Rauchartikelteilen mittels einer Ausschleusvorrichtung (35, 36, 57, 73);
- und/oder Entfernen eines Körpers (16) aus dem Rauchartikelteil (14) mittels einer Ausstoßvorrichtung (80).

14. Verfahren nach Anspruch 13, ferner aufweisend die folgenden Verfahrensschritte:
- Fixieren eines Rauchartikelteils, insbesondere eines Filters, (14) vor dem Schneiden des Rauchartikels (10) mittels eines Haltemittel;
- und gleichzeitiges Ausblasen des Tabaks aus dem Rauchartikel (10) mittels Druckluft.

15. Verfahren nach einem der Ansprüche 13 oder 14, ferner aufweisend die folgenden Verfahrensschritte:
- während des Förderns vertikales Abschneiden (104) eines körperfreien Filterabschnittes (77) relativ zur Förderrichtung (X) und gleichzeitiges vertikales Einschneiden (104) relativ zur Förderrichtung (X) mittels eines Doppelmessers (71, 72) bis wenigstens zur Höhe der Oberkante (18) des Körpers (16) zwischen dem im Filter (14) befindlichen Körper (16) und einer Grenzfläche Filter-Tabakstock (17);
- Horizontales Schneiden (105) relativ zur Förderrichtung (X) oberhalb des Körpers (16) und Entfernen des abgetrennten Filterabschnittes (76); und
- Ausstoßen (106) des zumindest teilweise freigelegten Körpers (16) aus dem verbleibenden Filterteil mittels einer Ausstoßvorrichtung (80).

16. Verfahren nach Anspruch 15, aufweisend die folgenden Verfahrensschritte zum Ausstoßen (106) des zumindest teilweise freigelegten Körpers (16):
- Drehen einer als Trommel (80) ausgebildeten Ausstoßvorrichtung;
- Vorspannen bewegbarer Stifte (86) über die Drehbewegung mittels einer Kurvenscheibeneinrichtung, die eine Feder aufweist;
- Vorschnellen der bewegbaren Stifte (86) zum Ausstoßen der Körper (16) aus dem Filter (14).
